# EUROPÄISCHE PATENTSCHRIFT

(11) **EP 0 545 922 B1**
(45) Veröffentlichungstag und Bekanntmachung des Hinweises auf die Patenterteilung: **17.08.1994**
(21) Anmeldenummer: 90914712.6
(22) Anmeldetag: 08.09.1990
(51) Int. Cl.: E21B 7/02

(54) **BOHRTISCH**
DRILLING MACHINE TABLE
Table de perçage

(43) Veröffentlichungstag der Anmeldung: 16.06.1993
(73) Patentinhaber: DELMAG MASCHINENFABRIK REINHOLD DORNFELD GMBH & CO., D-73702 Esslingen (DE)
(72) Erfinder: MAUCH, Magnus, D-7320 Göppingen (DE); KEHRBERGER, Achim, D-7302 Ostfildern (DE)
(74) Vertreter: Ostertag, Reinhard
(86) Internationale Anmeldenummer: EP9001519
(87) Internationale Veröffentlichungsnummer: WO9204523

(56) Entgegenhaltungen:
- US-A- 3 406 768
- US-A- 3 973 468
- US-A- 4 246 974

## Beschreibung

Die Erfindung betrifft einen Bohrtisch für ein fahrbares Bohrgerät gemäß dem Oberbegriff des Anspruches 1. Ein solches Gerät wird in der US-A-3973468 offenbart.

Derartige Bohrtische finden bei bekannten fahrbaren Bohrgeräten Verwendung und dienen beispielsweise zum Bohren von Löchern bei Pfahl-Fundamentgründung.

Zuweilen wäre es wünschenswert, ein Bohrloch auch in unmittelbarer Nachbarschaft eines schon existierenden Gebäudes zu erzeugen. Dies ist mit den bekannten Bohrtischen nicht möglich, da das Untersetzerzahnrad großen Durchmesser aufweist, so daß dann, wenn der Bohrtisch bis neben eine Gebäudewand gestellt wird, die Bohrachse größeren Abstand von dieser Wand aufweist.

Durch die vorliegende Erfindung soll ein Bohrtisch gemäß dem Oberbegriff des Anspruches 1 so weitergebildet werden, daß mit ihm auch Bohrlöcher in unmittelbarer Nachbarschaft einer Gebäudewand gebohrt werden können.

Diese Aufgäbe ist erfindungsgemäß gelöst durch einen Bohrtisch gemäß Anspruch 1.

Vorteilhafte Weiterbildungen der Erfindung sind in Unteransprüchen angegeben.

Die Weiterbildung der Erfindung gemäß Anspruch 2 ist im Hinblick auf ein einfaches und genaues Heranbewegen des Bohrwerkzeuges zu einer in unmittelbarer Nachbarschaft einer Gebäudewand liegenden Bohrstelle unter Verwendung eines den Mäkler tragenden Baggers von Vorteil.

Die Weiterbildung der Erfindung gemäß Anspruch 3 ermöglicht es, schon im Einsatz befindliche Bohrtische zusätzlich mit einer bei einem der Bohrtischränder liegenden Antriebshülse zu versehen oder herkömmliche Bohrtische und erfindungsgemäße Bohrtische unter weitgehender Verwendung gleicher Standardbauteile herzustellen.

Die Weiterbildung der Erfindung gemäß Anspruch 4 ist im Hinblick auf eine möglichst einfache Nachrüstung schon vorhandener Bohrtische von Vorteil. Die Ableitung der Antriebsbewegung für die beim Rand des Bohrtisches liegende Antriebshülse von der Drehbewegung des Untersetzerzahnrades erfolgt ohne jeglichen Eingriff ins Innere des vorhandenen klassischen Bohrtisches; es finden nur einige einfache Anbauteile Verwendung.

Die Weiterbildung der Erfindung gemäß Anspruch 5 ermöglicht bei kompakten Abmessungen der Kraftübertragungseinrichtung zwischen Untersetzerzahnrad und Ahtriebshülse eine 1:1-Übersetzung, d.h. eine umlaufende Antriebshülse mit gleicher Drehzahl wie das Untersetzerzahnrad. Damit hat man vergleichbare Antriebsverhältnisse für beide Zapfstellen des Bohrtisches.

Auch die Weiterbildung der Erfindung gemäß Anspruch 6 dient einer einfachen Nachrüstung der Erfindung an schon bestehenden Bohrtischen ohne nennenswerten Eingriff in die Mechanik des Bohrtisches. Man kann bei dieser Variante auch leicht eine gegenüber dem Normalantrieb erhöhte Drehzahl an der zusätzlichen, randnahen Zapfstelle bereitstellen.

Gemäß Anspruch 7 erhält man einen Bohrtisch, bei welchem das Gehäuse in einer Richtung nur geringfügig über die Bohrachse übersteht, so daß Bohrlöcher in unmittelbarer Nähe einer Gebäudewand erzeugt werden können, bei insgesamt besonders kompakten Abmessungen des Gehäuses in zur Bohrachse senkrechter Richtung (entspricht bei üblichem Einsatz der Fahrtrichtung des Fahrgestelles).

Nachstehend wird die Erfindung anhand von Ausführungsbeispielen unter Bezugnahme auf die Zeichnung näher erläutert. In dieser zeigen:
- Figur 1:: einen vertikalen axialen Schnitt durch einen Bohrtisch mit einer zusätzlichen randnahen Antriebshülse für ein Bohrwerkzeug;
- Figur 2:: eine ähnliche Ansicht wie Figur 1, in welcher ein abgewandelter Bohrtisch wiedergegeben ist; und
- Figur 3:: eine zu Figur 1 ähnliche Schnittansicht, in welcher ein nochmals abgewandelter Bohrtisch gezeigt ist.

In Figur 1 ist mit 10 insgesamt ein Bohrtisch bezeichnet, der auf einem gestrichelt angedeuteten Mäkler 12 in vertikaler Richtung verfahrbar ist, z.B. unter Verwendung einer nicht näher gezeigten Seilwinde oder eines Hydraulikzylinders.

Der Bohrtisch 10 hat ein Hauptgehäuseunterteil 14 sowie ein Hauptgehäuseoberteil 16 sowie ein auf die in Figur 1 rechts gelegenen Stirnflächen der Hauptgehäuseteile aufgesetztes geteiltes Zusatzgehäuseteii 18. Die Gehäuseteile 14 bis 18 sind in nicht näher gezeigter Weise, z.B. durch Schrauben, lösbar miteinander verbunden.

An der in Figur 1 vorneliegenden Seitenfläche des Hauptgehäuseunterteiles 14 ist eine I-förmigen Querschnitt aufweisende Führungsschiene 20 befestigt. Ähnlich ist eine zweite Führungsschiene an der hinteren Seitenfläche des Gehäuseunterteiles 14 festgemacht. Die Führungsschienen 20 arbeiten mit den Seitenflächen des Mäklers 12 zusammen und bilden so die Führung für den Bohrtisch 10.

Auf der Oberseite des Gehäuseoberteiles 16 ist ein hydraulischer Antriebsmotor 22 angebracht. Dessen Welle 24 trägt ein Ritzel 26. Lager 28, 30 dienen zur Lagerung der Welle 24 im Bohrtischgehäuse.

Das Ritzel 26 arbeitet auf ein verglichen mit ihm großen Durchmesser aufweisendes Untersetzerzahnrad 32 mit angeformten Wellenstummeln 34. Lager 36 38 dienen zur Lagerung des Untersetzerzahnrades 32 im Bohrtischgehäuse.

Das Untersetzerzahnrad 32 hat einen mittigen, quadratischen Querschnitt aufweisenden Durchgang 40 zur Aufnahme einer entsprechend vierkantigen Antriebsstange für ein Bohrwerkzeug. Oberhalb und unterhalb des Durchganges 40 sind im Hauptgehäuseunterteil 14 und im Hauptgehäuseoberteil 16 Öffnungen 42, 44 vorgesehen.

Im Inneren des Zusatzgehäuseteiles 18 ist über Lager 46, 48 eine Ahtriebshülse 50 gelagert. Diese hat eine mittige Öffnung 52 mit gleichem quadratischem Querschnitt wie der Durchgang 40. An die Antriebshülse 50 ist ein Zahnkranz 54 angeformt, der mit dem Untersetzerzahnrad 32 kämmt. Der Zahnkranz 54 hat verglichen mit dem Durchmesser des Untersetzerzahnrades 32 kleinen Durchmesser, so daß die Achse der Antriebshülse 50 nahe beim in Figur 1 rechts gelegenen Rand des Bohrtisches 10 liegt.

In Figur 1 ist gestrichelt eine Vierkant-Antriebsstange 56 wiedergegeben, die im axialen Gleitspiel die Öffnung 52 durchsetzt. Am unteren Ende der Antriebsstange 56 ist über eine Kupplung 58 ein Bohrer 60 angesetzt.

Wie aus Figur 1 ersichtlich, kann man den Bohrer 60 unmittelbar vor einer Gebäudewand ins Erdreich hineindrehen, ohne daß das Bohrtischgehäuse an der Gehäusewand anstößt.

Der in Figur 1 gezeigte Bohrtisch 10 kann aber auch wie ein herkömmlicher Bohrtisch arbeiten: Man braucht hierzu nur eine Antriebsstange 56 in den Durchgang 40 des Untersetzerzahnrades 32 einzuführen.

Läßt man bei dem in Figur 1 gezeigten Bohrtisch das Zusatzgehäuseteil 18 und die Antriebshülse 50 weg und verschließt man die Hauptgehäuseteile 14, 16 am rechten Ende durch eine Platte, so erhält man einen herkömmlichen Bohrtisch. Man kann somit mit weitgehend standardisierten Bauteilen sowohl Bohrtische mit einer zusätzlichen randnahen Antriebsstangen-Aufnahme als auch herkömmliche Bohrtische bauen.

Umgekehrt erkennt man, daß man dann, wenn man das Bohrtischgehäuse eines herkömmlichen Bohrtisches an der in Figur 1 rechts gelegenen Stirnfläche öffnet durch einfaches Anbauen des Zusatzgehäuseteiles 18 mit der darin gelagerten Antriebshülse 50 die Möglichkeit einer randnahen Zapfstelle für die Bohrerantriebsbewegung schafft.

Die in Figur 1 gezeigte Konstruktion hat auch den Vorteil, daß man auf mechanisch sehr einfache Weise Bohrer-Antriebsbewegungen mit unterschiedlicher Drehzahl bereitstellt.

Figur 2 zeigt einen abgewandelten Bohrtisch, bei welchem die randnahe Zapfstelle mit gleicher Geschwindigkeit und gleichem Drehsinn umläuft wie die Zapfstelle des herkömmlichen Bohrtisches. Bauteile, die unter Bezugnahme auf die Figur 1 schon erläutert wurden, sind wieder mit denselben Bezugszeichen versehen und werden nicht noch einmal detailliert beschrieben.

Die Antriebshülse 50 trägt an ihrem oberen, über das Zusatzgehäuseteil 18 herausgeführten Ende ein Kettenrad 66. Dieses wird durch eine nur schematisch gestrichelt angedeutete Kette 64 angetrieben, die über ein treibendes Kettenrad 62 läuft. Letzteres sitzt am oberen Ende eines insgesamt mit 68 bezeichneten Antriebsteiles. Dieses hat einen vierkantigen Kopplungsabschnitt 70, der formschlüssig in den quadratischen Durchgang 40 des Untersetzerzahnrades 32 paßt, sowie einen zylindrischen Bund 72, mit den das Antriebsteil 68 auf der Oberseite des Untersetzerzahnrades 32 sitzt. Durch eine auf der Unterseite des Hauptgehäuseunterteiles 14 angreifende Unterlagscheibe 74 und einen Splint 76 ist das Antriebsteil 68 unverlierbar mit dem Untersetzerzahnrad 32 verbunden.

Eine Blechabdeckung 78 umgibt den Kettentrieb, der Untersetzerzahnrad 32 und Antriebshülse 50 zur synchronen Drehbewegung verbindet.

Bei der in Figur 2 gezeigten Variante braucht man zur Nachrüstung der randnahen Zapfstelle keinerlei mechanische Eingriffe in einen herkömmlichen Bohrtisch vorzunehmen. Man braucht nur das Zusatzgehäuseteil 18 auf das Hauptgehäuse aufzuschrauben, das Antriebsteil 68 in das Untersetzerzahnrad 32 einzusetzen und die Kette 64 über die Kettenräder 62 und 66 zu legen.

Der in Figur 3 gezeigte abgewandelte Bohrtisch zeichnet sich durch besonders geringe Abmessungen in horizontaler Richtung aus. Dies wird dadurch möglich, daß man das Untersetzerzahnrad 32 in einer den Führungsschienen 20 benachbarten vertikalen Ebene umlaufen läßt. Beim Ausführungsbeispiel nach Figur 3 sind funktional obenstehend schon erläuterten Bauteilen entsprechende Bauteile wieder mit denselben Bezugszeichen versehen. Diese Bauteile werden nachstehend nicht nochmals im einzelnen beschrieben.

Der in Figur 3 nach rechts vom Untersetzerzahnrad 32 weglaufende der Wellenstummel 34 trägt an seinem rechts gelegenen Ende ein Kegelrad 80, und dieses kämmt mit dem entsprechend kegelig ausgebildeten Zahnkranz 54 der Antriebshülse 50.

Das Ausführungsbeispiel nach Figur 3 bietet schon von Hause aus eine randnahe Zapfstelle für die Bohrer-Antriebsbewegung. Es zeichnet sich durch besonders kompakten Aufbau bei nur wenigen mechanischen Teilen aus und wird daher für den Neubau von Bohrtischen bevorzugt, während die Ausführungsbeispiele nach den Figuren 1 und 2 vorzugsweise bei der Nachrüstung schon vorhandener Bohrtische Verwendung finden.

In Abwandlung des in Figur 3 gezeigten Ausführungsbeispieles kann man den Antriebsmotor 22 auch auf die Oberseite des Hauptgehäuseoberteiles 16 setzen, so daß die Welle 24 wieder um eine vertikale Achse umläuft. Das Ritzel 26 wird dann als Kegelritzel ausgebildet, entsprechend kegelig ist dann die Außenverzahnung des Untersetzerzahnrades 32. Dies ermöglicht es, den das Kegelrad 80 tragenden Wellenstummel 34 zu verkürzen, wodurch die Achse der Antriebshülse 50 noch näher zum Mäkler 12 gelegt werden kann.

## Patentansprüche

1. Bohrtisch für ein fahrbares Bohrgerät, mit einem auf einem Mäkler (12) verfahrbaren Gehäuse (14, 16, 18), mit einem Antriebsmotor (22) der über ein Ritzel (26) auf ein verglichen mit dem Ritzeldurchmesser großen Durchmesser aufweisendes Untersetzerzahnrad (32) arbeitet, und mit einer durch das Untersetzerzahnrad (32) in Drehung versetzten Antriebshülse (50), die mit einer mittigen unrunden Öffnung (52) zur axial verschieblichen Aufnahme einer mit einem Bohrwerkzeug (60) verbindbaren, entsprechend unrunden Querschnitt aufweisenden Antriebsstange (56) ausgebildet ist, dadurch gekennzeichnet, daß die Antriebshülse (50) und ein mit ihr verbundener Zahnkranz (54) verglichen mit dem Durchmesser des Untersetzerzahnrades (32) kleinen Durchmesser aufweisen und daß die Antriebshülse (50) in unmittelbarer Nachbarschaft einer der Seitenflächen des Gehäuses (14, 16, 18) angeordnet ist.

2. Bohrtisch nach Anspruch 1, dadurch gekennzeichnet, daß diejenige der Gehäuseseitenflächen, die der Antriebshülse (50) benachbart ist, derjenigen der Gehäuseseitenflächen gegenüberliegt, die mit mit dem Mäkler (12) zusammenarbeitenden Führungsmitteln (20) versehen ist.

3. Bohrtisch nach Anspruch 1 oder 2, dadurch gekennzeichnet, daß die Antriebshülse (50) in einem Zusatzgehäuse (18) gelagert ist, welches auf einer Seitenfläche des das Untersetzerzahnrad (32) aufnehmenden Hauptgehäuses (14, 16) angebracht ist.

4. Bohrtisch nach einem der Ansprüche 1 bis 3, wobei das Untersetzerzahnrad (32) einen mittigen unrunden Durchgang (40) zur axial verschieblichen Aufnahme einer entsprechend unrunden Antriebsstange (56) aufweist, dadurch gekennzeichnet, daß in den unrunden Durchgang (40) ein entsprechend unrundes Kopplungsteil (70) eingesetzt ist, welches mit einem Zahnkranz (62) verbunden ist, der mit dem Zahnkranz (66) der Antriebshülse (50) gekoppelt ist.

5. Bohrtisch nach Anspruch 4, dadurch gekennzeichnet, daß der Kopplungsteil-Zahnkranz (62) und der Antriebshülsen-Zahnkranz (66) durch eine Kette (64) gekoppelt sind.

6. Bohrtisch nach einem der Ansprüche 1 bis 3, wobei das Untersetzerzahnrad (32) einen mittigen unrunden Durchgang (40) zur axial verschieblichen Aufnahme einer entsprechend unrunden Antriebsstange (56) aufweist, dadurch gekennzeichnet, daß der Antriebshülsen-Zahnkranz (54) ebenso wie das Ritzel (26) des Antriebsmotors (52) mit dem Untersetzerzahnrad (32) kämmt.

7. Bohrtisch nach einem der Ansprüche 1 bis 3, dadurch gekennzeichnet, daß das Untersetzerzahnrad (32) in einer den mit dem Mäkler (12) zusammenarbeitenden Führungsmitteln (20) benachbarten vertikalen Ebene umläuft und entweder über ein kleines Kegelrad (80) mit dem ebenfalls als Kegelrad ausgebildeten Antriebshülsen-Zahnkranz (54) kämmt oder über eine Schnecke auf den Antriebshülsen-Zahnkranz arbeitet.

## Claims

1. Drilling machine table for a portable drilling implement, comprising a housing (14, 16, 18) which is movable on a leader (12), a drive motor (22) which acts via a pinion (26) on a reduction gear (32) of large diameter compared with the diameter of the pinion, and a drive sleeve (50) which is set in rotation by the reduction gear (32) and which is constructed with a central non-circular opening (52) for receiving in an axially displaceable manner a drive rod (56) of correspondingly non-circular cross-section which is connectable to a drilling tool (60), characterised in that the drive sleeve (50) and a crown gear (54) connected thereto have a small diameter compared with the diameter of the reduction gear (32), and the drive sleeve (50) is arranged in the immediate vicinity of one of the side faces of the housing (14, 16, 18).

2. Drilling machine table according to claim 1, characterised in that that side face of the housing which is adjacent to the drive sleeve (50) lies opposite that side face of the housing which is provided with guide means (20) cooperating with the leader (12).

3. Drilling machine table according to claim 1 or 2, characterised in that the drive sleeve (50) is supported in an additional housing (18) attached to one side face of the main housing (14, 16) which holds the reduction gear (32).

4. Drilling machine table according to any one of claims 1 to 3, wherein the reduction gear (32) has a central non-circular passage (40) for receiving in an axially displaceable manner a correspondingly non-circular drive rod (56), characterised in that there is inserted in the non-circular passage (40) a correspondingly non-circular coupling part (70) which is connected to a crown gear (62) that is coupled to the crown gear (66) of the drive sleeve (50).

5. Drilling machine table according to claim 4, characterised in that the coupling part crown gear (62) and the drive sleeve crown gear (66) are coupled by a chain (64).

6. Drilling machine table according to any one of claims 1 to 3, wherein the reduction gear (32) has a central non-circular passage (40) for receiving in an axially displaceable manner a correspondingly non-circular drive rod (56), characterised in that the drive sleeve crown gear (54), just as the pinion (26) of the drive motor (52), meshes with the reduction gear (32).

7. Drilling machine table according to any one of claims 1 to 3, characterised in that the reduction gear (32) rotates in a vertical plane adjacent to the guide means (20) cooperating with the leader (12) and either meshes via a small bevel gear (80) with the drive sleeve crown gear (54), which is likewise in the form of a bevel gear, or acts via a worm on the drive sleeve crown gear.

## Revendications

1. Table de perçage pour une perceuse mobile, comportant un boîtier (14, 16, 18) déplaçable sur une jumelle (12), un moteur d'entraînement (22) qui agit par le biais d'un pignon (26) sur un démultiplicateur (32) présentant un diamètre important par rapport au diamètre du pignon, et une douille d'entraînement (50) mise en rotation par le démultiplicateur (32) qui est réalisée munie d'une ouverture (52) centrale non circulaire destinée à recevoir une tige d'entraînement (56) présentant une section transversale non circulaire correspondante et pouvant être reliée à un perçoir (60), de manière à ce que cette tige puisse se déplacer dans la direction de l'axe, caractérisée en ce que la douille d'entraînement (50) et une couronne dentée (54) reliée à cette dernière présentent un petit diamètre par rapport au diamètre du démultiplicateur (32), et en ce que la douille d'entraînement (50) est disposée directement à côté de l'une des surfaces latérales du boîtier (14, 16, 18).

2. Table de perçage selon la revendication 1, caractérisée en ce que la surface latérale du boîtier qui jouxte la douille d'entraînement (50) est opposée à la surface latérale du boîtier qui est munie de moyens de guidage (20) coopérant avec la jumelle (12).

3. Table de perçage selon la revendication 1 ou 2, caractérisée en ce que la douille d'entraînement (50) est logée dans un boîtier supplémentaire (18) qui est fixé sur une surface latérale du boîtier principal (14, 16) qui abrite le démultiplicateur (32).

4. Table de perçage selon l'une des revendications 1 à 3, sachant que le démultiplicateur (32) présente un passage (40) central non circulaire destiné à recevoir une tige d'entraînement (56) non circulaire correspondante de façon à ce que celle-ci puisse se déplacer dans la direction de l'axe, caractérisée en ce que dans le passage (40) non circulaire est placée une pièce d'accouplement (70) non circulaire correspondante qui est reliée à une couronne dentée (62) laquelle est accouplée à la couronne dentée (66) de la douille d'entraînement (50).

5. Table de perçage selon la revendication 4, caractérisée en ce que la couronne dentée (62) de la pièce d'accouplement et la couronne dentée (66) de la douille d'entraînement sont accouplées par une chaîne (64).

6. Table de perçage selon l'une des revendications 1 à 3, sachant que le démultiplicateur (32) présente un passage (40) central non circulaire destiné à recevoir une tige d'entraînement (56) non circulaire correspondante de manière à ce que celle-ci puisse se déplacer dans la direction de l'axe, caractérisée en ce que la couronne dentée (54) de la douille d'entraînement engrène, tout comme le pignon (26) du moteur d'entraînement (22), avec le démultiplicateur (32).

7. Table de perçage selon l'une des revendications 1 à 3, caractérisée en ce que le démultiplicateur (32) tourne dans un plan vertical jouxtant les moyens de guidage (20) coopérant avec la jumelle (12) et soit engrène par le biais d'un petit pignon conique (80) avec la couronne dentée (54) de la douille d'entraînement qui est également réalisée en tant que pignon conique, soit agit par le biais d'une vis sans fin sur la couronne dentée de la douille d'entraînement.
